# EUROPÄISCHE PATENTSCHRIFT

(11) **EP 0 956 433 B1**
(45) Veröffentlichungstag und Bekanntmachung des Hinweises auf die Patenterteilung: **14.05.2003**
(21) Anmeldenummer: 97954404.6
(22) Anmeldetag: 15.12.1997
(51) Int. Cl.: F01M 11/10

(54) **VERFAHREN ZUR ERMITTLUNG VON MOTORÖLWARTUNGSZEITPUNKTEN FÜR EINEN KRAFTFAHRZEUGMOTOR**
METHOD FOR DETERMINING THE TIMES WHEN IT WILL BE NECESSARY TO CHANGE, OR ADD TO, THE ENGINE OIL IN A MOTOR VEHICLE ENGINE
PROCEDE DE DETERMINATION DES MOMENTS OU IL EST NECESSAIRE DE CHANGER L'HUILE MOTEUR OU D'EN AJOUTER

(30) Priorität: 27.12.1996 DE 19654450
(43) Veröffentlichungstag der Anmeldung: 17.11.1999
(73) Patentinhaber: DaimlerChrysler AG, 70567 Stuttgart (DE)
(72) Erfinder: GUERTLER, Thomas, D-70499 Stuttgart (DE); HARFMANN, Markus, D-78532 Tuttlingen (DE); LAND, Klaus, D-73770 Denkendorf (DE); THOM, Rudolf, D-70437 Stuttgart (DE)
(86) Internationale Anmeldenummer: EP9707040
(87) Internationale Veröffentlichungsnummer: WO98029642

(56) Entgegenhaltungen:
- EP-A- 0 191 458
- EP-A- 0 231 055
- EP-A- 0 323 934
- EP-A- 0 780 548
- US-A- 4 862 393

## Beschreibung

Die Erfindung bezieht sich auf ein Verfahren zur Ermittlung von Motorölwartungszeitpunkten für einen Kraftfahrzeugmotor in Abhängigkeit von erfaßten Motorbetriebsparametern nach dem Oberbegriff des Anspruchs 1.

In der Patentschrift DE 40 38 972 C1 ist ein Verfahren zur Ermittlung von Motorölwartungszeitpunkten für einen Kraftfahrzeugmotor in Abhängigkeit von erfaßten Motorbetriebsparametern beschrieben, bei dem der Wartungszeitpunkt anhand verschiedener erfaßter Betriebswerte, wie Startanzahl, Kurbelwellenumdrehungen, Fahr- und Standzeiten, Motortemperatur, Motoröldruck, Ladeluftdruck, Ölverbrauch und Kraftstoffverbrauch nach einem dort nicht näher angegebenen Algorithmus ermittelt und zur Anzeige gebracht wird, z.B. über eine Leuchtdiodenkette oder eine Digitalanzeige. Bei dem dortigen Verfahren werden Motoröl-Nachfüllvorgänge bei der Berechnung des Wartungszeitpunktes dadurch berücksichtigt, daß der Zeitpunkt einmalig um einen definierten Zeitraum bzw. eine definierte Kilometerleistung hinausgeschoben wird, wobei die Ölnachfüllmenge quantitativ erfaßt werden kann. Verfahren zur selbsttätigen Motorölmengenbestimmung, wie sie in der Offenlegungsschrift DE 44 29 234 A1 und der deutschen Patentanmeldung Nr. 196 02 599.0 offenbart sind, erlauben eine sehr zuverlässige Bestimmung der momentan vorhandenen Motorölmenge selbst im laufenden Fahrbetrieb, so daß damit der Ölverbrauch und die während Ölwechseln oder Ölnachfüllvorgängen eingefüllten Ölmengen zuverlässig erfaßt werden können.

In der Offenlegungsschrift EP 0 231 055 A2 ist ein Verfahren der eingangs genannten Art beschrieben, bei dem die Motoröltemperatur als einziger motorölalterungsrelevanter Motorbetriebsparameter laufend erfaßt und zur Bewertung der erfaßten Motorumdrehungen herangezogen wird, was dort durch einen "Straffaktor" erfolgt. Dieser Straffaktor hat in einem günstigen Motoröltemperaturbereich den Wert eins und steigt von dort aus sowohl für tiefere als auch für höhere Motoröltemperaturen auf größere Werte an, mit der Folge, daß das tatsächliche Gesamtstreckenpotential bis zu einer nächsten Motorölwechselempfehlung höchstens gleich groß und in aller Regel deutlich kleiner ist als das jeweils anfänglich vorgegebene Gesamtstreckenpotential.

Schließlich ist aus der EP 0 191 458 A1 ein Verfahren zur Ermittlung von Motorölwartungszeitpunkten für ein Kraftfahrzeugmotor in Abhängigkeit von erfaßten Motorbetriebsparametern bekannt. Hierbei werden laufend die Motorumdrehungen und zumindest ein motorölalterungsrelevanter Motorbetriebsparameter, zum Beispiel die Motorlast oder die Öltemperatur, laufend erfaßt. Durch bewertendes Verknüpfen der erfaßten Motorumdrehungen mit von dem wenigstens einen motorölalterungsrelevanten Motorbetriebsparameter abhängigen Bewertungsfaktoren wird daraus eine fiktive Wegstrecke ermittelt. Anschließend wird durch Subtrahieren dieser fiktiven Wegstrecke von einem vorgegebenen Gesamtstreckenpotential eine Restlaufstrecke bis zu einem nächsten Motorölwartungszeitpunkt berechnet und ein entsprechendes Signal ausgegeben.

Der Erfindung liegt als technisches Problem die Bereitstellung eines verbesserten Verfahrens der eingangs genannten Art zugrunde, mit dem sich der Zeitpunkt, zu dem eine Motorölwartung und damit ein Motorölwechsel für einen Kraftfahrzeugmotor zweckmäßig ist, vergleichsweise zuverlässig ermitteln läßt.

Die Erfindung löst dieses Problem durch die Bereitstellung eines Verfahrens mit den Merkmalen des Anspruchs 1. Bei diesem Verfahren werden laufend die Motoröltemperatur und die Motorlast, sowie optional der Kraftstoffverbrauch als motorölalterungsrelevante Motorbetriebsparameter sensorisch erfaßt. Des weiteren werden die erfolgten Motorumdrehungen erfaßt. Unter dem Begriff Motorumdrehungen sollen hier allgemein die Umdrehungen einer Kurbelwelle des Motors verstanden werden, die sich beispielsweise aus der gemessenen Motordrehzahl bestimmen lassen. Anhand abgelegter Kennlinien für Bewertungsfaktoren, die von den motorölalterungsrelevanten Motorbetriebsparametern abhängen, werden die erfaßten Motorumdrehungen durch Multiplikation mit den Bewertungsfaktoren in eine fiktive Wegstrecke umgerechnet. Die Bewertungsfaktor-Kennlinien können z.B. anhand empirischer Erfahrungswerte und/ oder der dem Fachmann geläufigen, grundsätzlichen Überlegungen hinsichtlich der Einflüsse der verschiedenen Motorbetriebsparameter auf die Alterung des Motoröls bestimmt werden.

Durch Subtraktion dieser fiktiven Wegstrecke von einem vorgegebenen Gesamtstreckenpotential wird dann die Restlaufstrecke bis zu einem nächsten Motorölwartungszeitpunkt berechnet. Es zeigt sich, daß diese Art der Ermittlung des Motorölwartungszeitpunktes mittels Bewertung der Umdrehungen des Kraftfahrzeugmotors in Abhängigkeit vom jeweiligen Motorbetriebszustand eine sehr zuverlässige Vorausschätzung der angemessenen Motorölgebrauchsdauer darstellt.

Beim Verfahren nach Anspruch 2 ist speziell vorgesehen, das Gesamtwegstreckenpotential variabel in Abhängigkeit von der direkt nach einem vorangegangenen Ölwechsel vorliegenden Ölmenge und/oder von während Ölnachfüllvorgängen nachgefüllten Ölmengen vorzugeben. Damit läßt sich berücksichtigen, daß das Gesamtwegstreckenpotential zum einen für eine geringere Ölwechselmenge kleiner ist und zum anderen im Fall von Ölnachfüllvorgängen in Abhängigkeit von deren Zeitpunkten und dem jeweiligen Anteil der frisch zugegebenen Ölmenge erhöht werden kann.

Beim Verfahren nach Anspruch 3 erfolgt zusätzlich zur Restlaufstreckenberechnung eine davon unabhängige Berechnung einer Restlaufzeit bis zu einem nächsten Motorölwartungszeitpunkt durch Subtraktion einer ermittelten fiktiven Ölgebrauchsdauer von einer vorgegebenen Startlaufzeit. Dabei wird die fiktive Ölgebrauchsdauer durch Verknüpfen der tatsächlichen Gebrauchsdauer seit einem vorangegangenen Ölwechsel mit einem Zeitbewertungsfaktor bestimmt, der vom Verhältnis der ermittelten fiktiven Wegstrecke zur tatsächlich zurückgelegten Wegstrecke abhängt. Damit kann eine flexible Zeitwartung hinsichtlich Motorölwechseln in Abhängigkeit von der Fahrweise realisiert werden. Diese Vorgehensweise trägt zudem der Tatsache Rechnung, daß das Motoröl auch bei geringen Fahrleistungen in gewissem Umfang altert, was fahrleistungsunabhängige Motorölwechselvorgänge spätestens nach bestimmten Maximalgebrauchsdauern zweckmäßig macht.

Eine vorteilhafte Ausführungsform der Erfindung ist in den Zeichnungen dargestellt und wird nachfolgend beschrieben. Hierbei zeigen:
- Fig. 1: ein schematisches Flußdiagramm eines Verfahrens zur Ermittlung von Motorölwartungszeitpunkten für einen Kraftfahrzeugmotor mit Restlaufstreckenberechnung und
- Fig. 2: ein schematisches Flußdiagramm eines für das Verfahren gemäß Fig. 1 zusätzlich vorsehbaren Verfahrensteils zur Restlaufzeitberechnung.

Das in den beiden Figuren in seinem Ablauf schematisch veranschaulichte Verfahren ermöglicht eine vergleichsweise zuverlässige Vorausschätzung eines jeweils nächsten, günstigen Motorölwechselzeitpunktes für einen Kraftfahrzeugmotor. In einem ersten Schritt 1 wird zunächst ein Ur-Streckenpotential Sᵤ vorgegeben, z.B. in Form einer Fahrstreckenlänge von 15000km. In einem nächsten Schritt 2 wird ein Anfangsstreckenpotential Sₐ durch Multiplikation des Ur-Streckenpotentials Sᵤ mit einem oder vorzugsweise mehreren Qualitätsfaktoren Qᵢ bestimmt. Derartige Qualitätsfaktoren Qᵢ können sich z.B. auf die Qualität des verwendeten Motoröls, auf den verwendeten Motortyp, auf den verwendeten Kraftstoff, auf das Einsatzland, auf bestehende behördliche Vorschriften und auf einen Reservefaktor beziehen. Anschließend wird aus diesem Anfangsstreckenpotential Sₐ ein korrigiertes Anfangsstreckenpotential Sₐₖ dadurch bestimmt, daß ersteres mit einem Ölwechselfaktor F_{W} multipliziert wird, der angibt, welche Ölmenge bei einem vorangegangenen Ölwechsel tatsächlich eingefüllt wurde (Schritt 3). Die betreffende Ölwechselmenge läßt sich beispielsweise im Anschluß an einen Ölwechselvorgang durch das in der oben zitierten deutschen Patentanmeldung Nr. 196 02 599.0 beschriebene Verfahren sehr zuverlässig ermitteln. Der Ölwechselfaktor F_{W} kann beispielsweise durch das Verhältnis der eingefüllten Ölwechselmenge zu einer standardisierten Normfüllmenge gebildet sein.

In einem nächsten Schritt 4 erfolgt die Ermittlung eines Gesamtstreckenpotentials S_{G} aus dem korrigierten Anfangsstreckenpotential Sₐₖ unter Berücksichtigung von eventuellen zwischenzeitlichen Ölnachfüllvorgängen, bei denen verbrauchtes Öl ganz oder teilweise durch frisches Motoröl ersetzt wurde. Dazu wird das korrigierte Anfangsstreckenpotential Sₐₖ mit einem Ölnachfüllfaktor F_{N} multipliziert, der den Wert eins besitzt, solange keine Ölnachfüllung erfolgt ist, und der sich mit jedem Nachfüllvorgang in einer vorgebbaren Weise erhöht. Die diesen Faktor F_{N} erhöhenden Inkremente sind so gewählt, daß sie mit größer werdender Ölnachfüllmenge ansteigen und mit zunehmender Zeitdauer bzw. zurückgelegter Wegstrecke seit dem letzten Ölwechsel bei gleicher Nachfüllmenge abnehmen. Dies berücksichtigt die Tatsache, daß eine wachsende Menge an frisch nachgefülltem Öl den Alterszustand des insgesamt vorliegenden Öls zunehmend herabsetzt und daß eine jeweilige Ölnachfüllmenge, die einer bereits stärker gealterten Restölmenge zugegeben wird, einen geringeren Ölauffrischungseffekt bewirkt als bei Zugabe zu einer noch nicht so stark gealterten Restölmenge. Auch diese Ölnachfüllmengen können durch das in der oben genannten deutschen Patentanmeldung beschriebene Verfahren sehr zuverlässig ermittelt werden, und zwar auch im laufenden Fahrbetrieb.

Vom solchermaßen bestimmten Gesamtstreckenpotential S_{G} werden nun laufend fiktive Wegstreckenlängen dSᵢ subtrahiert, die wie folgt ermittelt werden. In einem Schritt 5 werden drei Bewertungsfaktoren gewonnen, und zwar ein Öltemperatur-Bewertungsfaktor B_{T}, ein Motordrehzahl-Bewertungsfaktor Bₙ und ein Motorlast-Bewertungsfaktor B_{L}. Dazu werden die betreffenden Motorbetriebsgrößen direkt oder indirekt sensorisch laufend erfaßt und daraus die drei Bewertungsfaktoren B_{T}, Bₙ, B_{L} anhand zugehöriger Kennlinien gewonnen. Bei Bedarf kann als weiterer motorölalterungsrelevanter Motorbetriebsparameter der Kraftstoffverbrauch berücksichtigt werden, wobei diese Information in modernen Motorelektroniksystemen meist ohnehin bereits zur Verfügung steht. Es wird dann ein zusätzlicher Kraftstoffverbrauchs-Bewertungsfaktor anhand einer entsprechenden Kennlinie ermittelt. Außerdem wird laufend die Anzahl von erfolgten Motorumdrehungen U_{M}, d.h. Kurbelwellenumdrehungen, erfaßt. In einem nächsten Schritt 6 erfolgt dann eine Bewertung der Motorumdrehungen U_{M} dadurch, daß die innerhalb eines vorgegebenen, tatsächlich zurückgelegten Wegstreckenintervalls von z.B. jeweils einem Kilometer erfaßten Motorumdrehungen aufsummiert und mit den aktuellen Werten der Bewertungsfaktoren multipliziert werden. Die so gewonnene, bewertete Motorumdrehungsanzahl U_{b} pro zurückgelegtem Wegstreckenintervall wird dann in einem anschließenden Schritt 7 mittels eines geeigneten Umrechnungsfaktors Fᵤ in eine fiktive Wegstrecke dSᵢ umgerechnet, die ein Maß für die Belastung des Motoröls während des jeweils zugehörigen, tatsächlich gefahrenen Wegstrekkenintervalls ist.

Je nach Fahrsituation liegt die fiktive Wegstrecke z.B. etwa zwischen dem 0,5-fachen und dem 3-fachen des vorgegebenen, tatsächlich befahrenen Wegstreckenintervalls. Bei Bedarf kann auch eine Begrenzung dieser fiktiven Wegstreckenintervalle dSᵢ auf einen derartigen vorgegebenen Wertebereich vorgesehen sein. Außerdem kann eine separate Ermittlung der fiktiven Wegstreckeninkremente dSᵢ für Fahrzeuggeschwindigkeiten unterhalb einer vorgegebenen, niedrigen Geschwindigkeitsschwelle zur Berücksichtigung von Leerlaufzuständen vorgesehen sein, bei denen z.B. das jeweilige fiktive Wegstreckeninkrement auf die Länge des vorgegebenen, tatsächlich gefahrenen Wegstreckenintervalls begrenzt wird, wenn die anderweitige Ermittlungsmethode zu einem höheren Wert führen würde.

Nachdem das Fahrzeug jeweils die Weglänge eines vorgegebenen Wegstreckenintervalls von z.B. 1km zurückgelegt hat, was durch eine entsprechende, ohnehin im Fahrzeug vorhandene Fahrstreckenmeßeinrichtung erfaßt wird, wird das zugehörige fiktive Wegstreckeninkrement dSᵢ vom Gesamtstreckenpotential S_{G} zur Ermittlung der jeweils noch verbleibenden Restlaufstrecke S_{R} subtrahiert (Schritt 8). Die Restlaufstrecke S_{R} gibt dann die Weglänge an, die mit dem Fahrzeug noch zurückgelegt werden kann, bevor ein nächster Motorölwechsel durchgeführt werden sollte.

Der Fahrzeugführer kann in einer beliebigen, gewünschten Weise vom jeweiligen Wert der Restlaufstrecke S_{R} über eine geeignete Anzeige informiert werden. Dabei kann z.B. eine automatische optische Anzeige der Restlaufstrecke vorgesehen sein, wenn diese einen Warnschwellwert unterschreitet, der abhängig von der durchschnittlichen täglichen Laufleistung des Fahrzeugs vorgegeben sein kann. Des weiteren kann vorgesehen sein, keine Bewertung der Motorumdrehungen und damit keine Ermittlung fiktiver Wegstreckenabschnitte mehr vorzunehmen, wenn die Restlaufstrecke einen diesbezüglich vorgebbaren Schwellwert von z.B. 500km unterschritten hat, sondern ab dann die tatsächlich gefahrene Wegstrecke von der verbliebenen Restlaufstrecke abzuziehen. Dadurch wird dem Fahrzeugführer kurz vor erforderlichen Ölwechseln eine kalkulierbare Restlaufstrecke ohne Bewertungseinflüsse angezeigt.

Bei Bedarf kann ein zulässiger Wertebereich für die jeweils verbliebene Restlaufstrecke in Abhängigkeit von der tatsächlich gefahrenen Wegstrecke vorgegeben werden, wobei die jeweils ermittelte Restlaufstrecke bei Überschreitung einer Bereichsgrenze auf selbige begrenzt gehalten wird. Beispielsweise können ein unterer Bereichsendwert als Differenz zwischen anfänglichem Streckenpotential und der tatsächlich gefahrenen Wegstrecke seit dem letzten Ölwechsel und ein oberer Bereichsendwert als Produkt eines vorgegebenen minimalen fiktiven Wegstreckeninkrementes pro tatsächlich gefahrenem Wegstreckenintervall mit der Differenz des Doppelten des anfänglichen Streckenpotentials und der seit dem letzten Ölwechsel tatsächlichen gefahrenen Wegstrecke vorgegeben werden.

Parallel zur oben beschriebenen Restlaufstreckenermittlung beinhaltet das gezeigte Verfahrensbeispiel eine Restlaufzeitbestimmung, mit der die Restlaufzeit bis zu einem nächsten Motorölwechselzeitpunkt unabhängig von der oben erläuterten Restlaufstreckenbestimmung ermittelt wird. Der zugehörige Verfahrensteil ist in Fig. 2 veranschaulicht.

Zunächst wird in einem Schritt 9 eine Startlaufzeit t_{S} festgelegt. Dies kann fahrweisenabhängig erfolgen, z.B. im Fall einer schonenden Fahrweise eine doppelt so hohe Startlaufzeit wie im Fall einer stark belastenden Fahrweise. Die maximal vorgegebene Startlaufzeit kann abhängig von behördlichen Vorschriften begrenzt sein, z.B. auf zwei Jahre, um Motorölwechsel wenigstens in bestimmten, vorgeschriebenen Zeitabständen sicherzustellen.

Von der solchermaßen festgelegten Startlaufzeit tₛ werden anschließend (Schritt 10) zur Ermittlung der jeweils noch vorhandenen Restlaufzeit t_{R} laufend fiktive Zeitinkremente t_{B} subtrahiert, die wie folgt ermittelt werden. Zunächst wird in einem diesbezüglichen Verfahrensschritt 11 die tatsächliche Zeitdauer t_{G} seit dem letzten Ölwechsel erfaßt, beispielsweise durch Hochzählen eines Tageszählers um den Wert eins pro Tag. Diese Zeitdauer t_{G} seit dem letzten Ölwechselvorgang wird dann in einem anschließenden Schritt 12 mit einem Zeitbewertungsfaktor F_{Z} zur Gewinnung des jeweiligen fiktiven Zeitinkrementes t_{B} multipliziert. Der Zeitbewertungsfaktor F_{Z} wird in einem zugehörigen Verfahrensschritt 13 als das Verhältnis der Summe während der Restlaufstreckenbestimmung berechneten fiktiven Wegstreckeninkremente dSᵢ zur tatsächlich zurückgelegten Wegstrecke Sₜ festgelegt, was einem Mittelwert der pro tatsächlich gefahrenem Wegstreckenintervall ermittelten fiktiven Wegstreckeninkremente dSᵢ entspricht. Dabei kann eine Begrenzung des Zeitbewertungsfaktors F_{Z} auf einen vorgegebenen Wertebereich vorgesehen sein, z.B. auf das Intervall zwischen 1 und 2, um einerseits unangemessen häufige Ölwechsel und andererseits zu lange Ölwechselintervalle zu vermeiden. Innerhalb dieser ggf. festgelegten Bereichsgrenzen realisiert dieser Verfahrensteil eine flexible Zeitwartung hinsichtlich Motorölwechseln, z.B. zwischen jeweils einem Jahr und zwei Jahren, in Abhängigkeit von der Fahrweise.

Die jeweils ermittelte Restlaufzeit t_{R} kann dem Fahrzeugführer in einer beliebigen, gewünschten Weise angezeigt werden. Die Restlaufzeitanzeige kann dabei mit der Restlaufstreckenanzeige beispielsweise so kombiniert sein, daß primär bei Erreichen der diesbezüglichen, oben genannten Bedingungen eine optische Restlaufstreckenanzeige erfolgt. Wenn die ermittelte Restlaufzeit t_{R} eine vorgegebene Warnschwelle unterschritten hat, wird eine akustische und/oder optische Zeitwarnung ausgelöst. Ab diesem Zeitpunkt wird nur noch die tatsächliche, unbewertete Zeitdauer von der verbliebenen Restlaufzeit subtrahiert, um dem Fahrer wiederum eine kalkulierbare Information über den Zeitpunkt des demnächst durchzuführenden Motorölwechsels an die Hand zu geben. Wenn zusätzlich die ermittelte Restlaufzeit multipliziert mit einem vorgebbaren Umrechnungsfaktor kleiner ist als die ermittelte Restlaufstrecke, ist es zweckmäßig, von der optischen Restlaufstreckenanzeige zu einer optischen Restlaufzeitanzeige überzugehen, da dann die Restlaufzeit und nicht die Restlaufstrecke der bestimmende Parameter für den günstigsten nächsten Motorölwechselzeitpunkt ist. Bei einer in Tagen gemessenen Restlaufzeit und einer in Kilometer gemessenen Restlaufstrecke kann der zugehörige Umrechnungsfaktor beispielsweise in der Größenordnung von 40 liegen.

Das vorstehend beschriebene Verfahren stellt dem Fahrzeugführer mittels einer kombinierten Ermittlung der Restlaufstrecke und der Restlaufzeit eine vergleichsweise zuverlässige Information über den Zeitpunkt zur Verfügung, zu dem der nächste Motorölwechsel unter Berücksichtigung der Fahrsituationen bzw. Fahrweisen seit dem letzten Ölwechsel zweckmäßig ist. Es versteht sich, daß die verschiedenen, oben erwähnten Parameter des erfindungsgemäßen Verfahrens je nach Anwendungsfall vom Fachmann geeignet festgelegt werden können, ohne daß sie auf die oben explizit angegebenen Beispielswerte beschränkt sind. Entsprechend können vom Fachmann auch die jeweils für die Bestimmung von Restlaufstrecke bzw. Restlaufzeit relevanten Motorbetriebsgrößen geeignet ausgewählt bzw. festgelegt werden. Bei Bedarf kann das erfindungsgemäße Verfahren auch ohne Restlaufzeitbestimmung beschränkt auf die Restlaufstreckenermittlung realisiert sein.

## Patentansprüche

1. Verfahren zur Ermittlung von Motorölwartungszeitpunkten für einen Kraftfahrzeugmotor in Abhängigkeit von erfaßten Motorbetriebsparametern, bei dem
- als motorölalterungsrelevanter Motorbetriebsparameter die Motoröltemperatur und die Motorlast, sowie optional der Kraftstoffverbrauch, und die Motorumdrehungen laufend erfaßt werden,
- eine fiktive Wegstrecke (dSᵢ) durch bewertendes Verknüpfen der erfaßten Motorumdrehungen mit von den motorölalterungsrelevanten Motorbetriebsparametern abhängigen Bewertungsfaktoren (B_{T}, Bₙ, B_{L}) anhand abgelegter Kennlinien multiplikativ ermittelt wird und
- eine Restlaufstrecke (S_{R}) bis zu einem nächsten Motorölwartungszeitpunkt durch Subtrahieren der ermittelten fiktiven Wegstrecke von einem vorgegebenen Gesamtstreckenpotential (S_{G}) berechnet wird.

2. Verfahren nach Anspruch 1,
**dadurch gekennzeichnet,**
- **dass** das Gesamtwegstreckenpotential (SG) als Produkt eines fest vorgebbaren Ur-Streckenpotentials (Sᵤ) mit einem oder mehreren Qualitätsfaktoren (Qi) und/oder mit Ölwechselund/oder Ölnachfüllfaktoren (F_{W}, F_{N}) vorgegeben wird, wobei die Ölwechsel- bzw. Ölnachfüllfaktoren in Abhängigkeit von der jeweiligen Ölwechselmenge bzw. Ölnachfüllmenge festgelegt werden.

3. Verfahren nach Anspruch 1 oder 2,
**gekennzeichnet durch**
eine Restlaufzeitermittlung mit folgenden Schritten:
- Ermitteln einer fiktiven Ölgebrauchsdauer (t_{B}) **durch** bewertendes Verknüpfen der tatsächlichen Ölgebrauchsdauer (t_{G}) mit einem vom Verhältnis der ermittelten fiktiven Wegstrecke (dSᵢ) zur tatsächlich zurückgelegten Wegstrecke (Sₜ) abhängigen Zeitbewertungsfaktor (F_{Z}) und
- Berechnen einer Restlaufzeit (t_{R}) bis zu einem nächsten Motorölwartungszeitpunkt **durch** Subtraktion der ermittelten fiktiven Ölgebrauchsdauer (tB) von einer vorgegebenen Startlaufzeit (t_{S}).

## Claims

1. Method of determining when the engine oil of a motor vehicle engine will need servicing depending on detected engine operating parameters, whereby
- the engine operating parameters which are continuously detected as being relevant to degradation of the engine oil are the engine oil temperature and the engine load, as well as optionally fuel consumption, and the engine revolutions,
- a fictitious distance (dSᵢ) is determined by evaluating the detected engine revolutions correlated to evaluation factors (B_{T}, Bₙ, B_{L}) depending on the engine operating parameters relevant to degradation of the engine oil by multiplication on the basis of stored characteristic curves and
- a remaining distance (S_{R}) to a time when the engine oil must next be changed is calculated by subtracting the determined fictitious distance from a pre-set total distance potential (S_{G}).

2. Method as claimed in claim 1,
**characterised in that**
- the total distance potential (S_{G}) is pre-set as being the product of a fixed, pre-settable original distance potential (Sᵤ) and one or more quality factors (Qᵢ) and/or oil change and/or oil top-up factors (F_{W}, F_{N}), the oil change or oil top-up factors being fixed depending on the respective oil change quantity or oil top-up quantity.

3. Method as claimed in claim 1 or 2,
**characterised in that**
a remaining time is determined by the following steps:
- a fictitious oil useful life (t_{B}) is determined by evaluating the actual oil useful life (t_{G}) correlated with a time evaluation factor (F_{Z}) depending on the ratio of the determined fictitious distance (dSᵢ) to the actual distance covered (St) and
- computing a remaining time (t_{R}) to a next oil change time by subtracting the determined fictitious oil useful life (t_{B}) from a pre-set initial time (t_{S}).

## Revendications

1. Procédé pour déterminer des instants de maintenance pour l'huile d'un moteur de véhicule automobile en fonction de paramètres détectés de fonctionnement du moteur, selon lequel
- en tant que paramètres de fonctionnement du moteur importants pour le vieillissement de l'huile du moteur, la température de l'huile du moteur et la charge du moteur ainsi que facultativement la consommation de carburant, et les rotations du moteur sont détectées en permanence,
- la distance de déplacement fictive (dSᵢ) est déterminée de façon multiplicative au moyen d'une combinaison, réalisant une évaluation, des rotations détectées du moteur à des facteurs de pondération (B_{T}, Bₙ, B_{L}) qui dépendent de paramètres de fonctionnement du moteur importants en rapport avec le vieillissement de l'huile du moteur, sur la base de courbes caractéristiques mémorisées, et
- une section de déplacement résiduelle (S_{R}) est calculée jusqu'à un instant directement suivant de maintenance pour l'huile du moteur, par soustraction de la section de déplacement fictive déterminée, d'un potentiel de déplacement total prédéterminé (S_{G}).

2. Procédé selon la revendication 1, **caractérisé en ce**
- **que** le potentiel (S_{G}) de la section de déplacement totale est prédéterminé en temps que produit d'un potentiel de section original (Sᵤ) pouvant être prédéterminé de façon fixe par un ou plusieurs facteurs de qualité (Qᵢ) et/ou par des facteurs (F_{W}, F_{N}) de changement d'huile et/ou de remplissage complémentaire d'huile, les facteurs de changement d'huile ou de remplissage complémentaire d'huile étant fixés en fonction de la quantité respective de changement d'huile ou de la quantité respective de remplissage complémentaire d'huile.

3. Procédé selon la revendication 1 ou 2, **caractérisé par** une détermination du temps de déplacement résiduel, comprenant les étapes suivantes consistant à:
- déterminer une durée fictive d'utilisation d'huile (t_{B}) par combinaison, réalisant une évaluation, de la durée effective d'utilisation d'huile (t_{G}) à un facteur de pondération temporelle (F_{Z}), qui dépend de la section fictive déterminée de déplacement (dSᵢ) à la section de déplacement effectivement parcourue (Sₜ), et
- calculer un temps de parcours résiduel (t_{R}) jusqu'à un instant immédiatement suivant de changement d'huile du moteur, par soustraction de la durée fictive déterminée de consommation d'huile (t_{B}), d'une durée de parcours de départ prédéterminée (t_{S}).
